# EUROPÄISCHE PATENTSCHRIFT

(11) **EP 0 556 200 B1**
(45) Veröffentlichungstag und Bekanntmachung des Hinweises auf die Patenterteilung: **06.09.1995**
(21) Anmeldenummer: 91917732.9
(22) Anmeldetag: 23.10.1991
(51) Int. Cl.: H01R 13/658, H01R 23/68

(54) **VIELPOLIGER GESCHIRMTER STECKVERBINDER**
SHIELDED MULTIPOLAR CONNECTOR
CONNECTEUR MULTIPLE BLINDE MULTIPOLAIRE

(30) Priorität: 06.11.1990 DE 9015255 U
(43) Veröffentlichungstag der Anmeldung: 25.08.1993
(73) Patentinhaber: SIEMENS AKTIENGESELLSCHAFT, 80333 München (DE)
(72) Erfinder: MAIR, Eduard, D-8000 München (DE)
(86) Internationale Anmeldenummer: DE9100828
(87) Internationale Veröffentlichungsnummer: WO9208261

(56) Entgegenhaltungen:
- EP-A- 0 340 570
- EP-A- 0 412 331

## Beschreibung

Die Erfindung bezieht sich auf einen vielpoligen Steckverbinder mit Steckkontaktelementen und rückseitigen Anschlußelementen für ankommende Leitungen, wobei der Steckverbinder und die Anschlußelemente von einem geerdeten Schirmmantel mit Ausnahme der Steckseite umschlossen sind.

Es ist bekannt, daß derartige Steckverbinder mit schalenartigen Gehäusehälften aus tiefgezogenem Blech zu ummanteln. Dabei ist es üblich, den Schirmmantel mit Erdpotential zu verbinden.

Ferner ist es z. B. durch das deutsche Gebrauchsmuster DE-U-89 11 590 bekannt, bei einem an eine Leiterplatte angesetzten Steckverbinder zu beiden Seiten der Leiterplatte und eines Steckerkörpers getrennte Schirmbleche anzuordnen, deren Rückseiten zur Leiterplatte hin gebogen und mit frei gestanzten Einpreßstiften versehen sind, die in Lötaugen der Leiterplatte eingepreßt sind. Auf Kontaktstifte der Rückwand des Baugruppennamens sind gefiederte Erdungsbleche aufgesetzt, die eine sich in ihrer Längsrichtung erstreckende Ausbauchung aufweisen, in deren Bereich Querschlitze angeordnet sind. Diese Ausbauchungen berühren unter Federspannung das Schirmblech des aufgesteckten Steckverbinders.

Der Erfindung liegt die Aufgabe zugrunde, eine maximale Schirmwirkung mit einem kostengünstig herzustellenden Schirmmantel zu erzielen.

Diese Aufgabe wird durch die Erfindung gemäß Anspruch 1 gelöst. Der Schirmmantel kann nun aus einem als Bandmaterial gelieferten Schirmblechstreifen kostengünstig hergestellt werden. Dieser wird so zugeschnitten, daß nicht nur die Längsseite und die Rückseite, sondern auch die Stirnseiten des Steckverbinders umschlossen sind. Dabei ist darauf geachtet, daß sich die Enden des Schirmblechs überlappen, so daß sie miteinander kontaktiert werden können. Da nun das Schirmblech in seinem gefiederten Bereich federnd ausgebildet ist, bedarf es keiner Gegenbleche, die an der Baugruppenrückwand gehalten sind. Das Schirmblech kann daher unmittelbar mit den Kontaktstiften der Rückwand federnd kontaktiert werden. Dabei ist darauf geachtet, daß die Abbiegungen des Schirmblechs entlang der Seitenkanten des Steckverbinders im Bereich der Querschlitze liegen, so daß das Schirmblech trotz der Ausbauchungen glatt um die Seitenkanten herumgebogen werden kann. Durch die Überlappungen und deren Kontaktierung wird der Steckverbinder maximal geschirmt.

Vorteilhafte Weiterbildungen der Erfindung sind in den Ansprüchen 2 bis 7 gekennzeichnet:

Bei der Weiterbildung nach Anspruch 2 wird verhindert, daß sich im Bereich der rückwärtigen Seitenkanten des Schirmblechs Spalte ergeben, die die Schirmwirkung beeinträchtigen würden.

Durch die Weiterbildung nach Anspruch 3 wird erreicht, daß jeweils eine Federzunge des Schirmblechs mit einem geerdeten Kontaktstift der Baugruppenrückwand kontaktiert werden kann. Daraus ergibt sich eine maximale Anzahl von Kontaktstellen, die die Schirmwirkung verbessern.

Durch die Weiterbildung nach Anspruch 4 ist es möglich, den geschirmten Steckverbinder sowohl als Kabelstecker als auch als Baugruppenstecker zu verwenden, bei dem die ankommenden Leitungen zwischen den äußeren Schirmlagen liegen und somit optimal geschirmt sind.

Die Weiterbildung nach Anspruch 5 ermöglicht eine unmittelbare Kontaktierung der Erdpotentiallagen der Leiterplatte mit den die Freimachung begrenzenden Kanten des Schirmblechs. Z. B. durch Löten. Das zweiteilige Schirmblech nach Anspruch 6 kann in kostengünstiger Weise durch Einpressen in die Lötaugen der Leiterplatte mit dieser mechanisch und elektrisch verbunden werden. Dabei ist wiederum darauf geachtet, daß sich die Enden der beiden Teilbleche überlappen und durch Laserschweißen miteinander kontaktiert sind, was die Schirmwirkung verbessert. Die Kontaktierung durch Laserschweißen kann problemlos nach dem Aufsetzen der Teilbleche durchgeführt werden.

Durch die Weiterbildung nach Anspruch 7 wird erreicht, daß für die Rückseiten beider Teilbleche jeweils eine vollständige Lochreihe der Leiterplatte zur Verfügung steht, was eine hinreichende Anzahl von Kontaktierungen mit maximaler Schirmwirkung ermöglicht.

Im folgenden wird die Erfindung anhand eines in der Zeichnung dargestellten Ausführungsbeispiels näher erläutert.

Es zeigen:
- Fig. 1: eine perspektivische Ansicht eines vielpoligen Steckverbinders mit einer Leiterplatte und einem Schirmmantel,
- Fig. 2: einen Querschnitt durch den Steckverbinder nach Figur 1,
- Fig. 3: eine teilweise aufgebrochene Seitenansicht des Steckverbinders mit dem Schirmblech nach Figur 2,
- Fig. 4: eine Stirnansicht des Steckverbinders nach Figur 3,
- Fig. 5: eine teiweise Draufsicht auf den Steckverbinder mit dem Schirmblech nach Figur 4.

Nach Figur 1 ist ein vielpoliger Steckverbinder 1 an eine Leiterplatte 2 angesetzt, an die z. B. eines oder mehrere Kabel angeschlossen sein können. Die Leiterplatte ist so breit gehalten, daß sie die schmalen Stirnseiten des länglichen Steckverbinders 1 überragt. Der Steckverbinder weist ein zweiteiliges gefiedertes Schirmblech 3 auf, daß den Steckverbinder 1 mit Ausnahme seiner Steckseite weitgehend umschließt. Das Schirmblech 3 ist aus Streifenmaterial hergestellt, daß mit einer sich ein seiner Längsrichtung erstreckenden Ausbauchung versehen ist. Die Ausbauchung ist mit einer Vielzahl von geschlossenen Querschlitzen 5 versehen, zwischen denen das Schirmblech plattfederartige Kontaktzungen 4 bildet, die sich im wesentlichen in der Steckrichtung erstrecken. Die Kontaktzungen 4 befinden sich in der Nähe der Steckseite des Steckverbinders 1. Das Schirmblech 3 ist um den Steckverbinder 1 und dessen Anschlußelement herumgebogen, so daß auch die schmalen Stirnseiten geschirmt sind. Dabei ist darauf geachtet, daß die sich in der Steckrichtung erstreckenden Biegekanten 6 entlang der Seitenkanten des Steckverbinders 1 im Bereich jeweils eines der Querschlitze 5 liegen. Dadurch ist die Ausbauchung des Schirmblechs von der Biegung nicht betroffen, so daß der Biegevor gang problemlos durchgeführt werden kann. Das Schirmblech 3 ist lediglich von einer Freimachung für die seitlich überstehende Leiterplatte 2 unterbrochen. Der entstehende Spalt kann z. B. dadurch geschlossen werden, daß die äußeren Lagen der Leiterplatte 2 als Erdpotentiallagen ausgebildet sind, mit denen das Schirmblech 3 kontaktiert wird. Nach Figur 2 ist der Steckverbinder 1 auf Kontaktstifte 7 einer Rückwandverdrahtungsplatte 8 aufgesteckt. Die Kontaktzungen 4 befinden sich in der Höhe von Kontaktfedern 9 des Steckverbinders 1 und sind mit angrenzenden geerdeten Kontaktstiften 7 der Rückwandverdrahtungsplatte 8 kontaktiert. Erkennbar ist, daß das Schirmblech 3 nicht nur den Steckerkörper, sondern auch die rückseitigen Anschlußelemente 10 des Steckverbinders 1 umschließt. Diese sind mit nicht dargestellten ankommenden Leitungen der Leiterplatte 2 kontaktiert.

Die zur Leiterplatte hin abgebogenen Abschnitte des Schirmblechs 3 sind entlang ihrer Kanten mit vorspringenden freigestanzten Einpreßstiften 11 versehen, die sich senkrecht zur Leiterplatte 2 erstrecken. Um diese in die Leiterplatte 2 einpressen zu können, besteht das Schirmblech aus zwei schalenartigen Hälften, die von beiden Seiten her auf die Leiterplatte 2 aufgesetzt werden, wobei die Einpreßstifte 11 in entsprechende Lötaugen der Leiterplatte eingedrückt werden.

Nach den Figuren 3, 4 und 5 sind die Rückseiten 12 der beiden Schirmblechteile um den Teilungsabstand des Lochrasters der Leiterplatte 2 zueinander versetzt. Dadurch steht für beide Rückseiten 12 eine volle Lochreihe der Leiterplatte 2 für die Einpreßstifte 11 zur Verfügung. Durch die Vielzahl der Kontaktierungen wird die Schirmwirkung weiter verbessert. Auch an den Stirnseiten 13 sind Einpreßstifte 11 vorgesehen, die in entsprechende Lötaugen der überstehenden Leiterplatte 2 eingedrückt sind. Die beiden Teilbleche sind so zugeschnitten, daß sich an den Stirnseiten eine Überlappung 14 ergibt, in deren Bereich ein Laserschweißpunkt liegt, durch den die beiden Teilbleche miteinander kontaktiert werden. Auf der Rückseite 12 weist das Schirmblech 3 einen weiteren Überlappungsbereich 16 auf, der durch einen entsprechenden Zuschnitt des entsprechenden Schirmblechteils entsteht.

## Patentansprüche

1. Vielpoliger Steckverbinder mit Steckkontaktelementen (z. B. 9) und rückseitigen Anschlußelementen (10) für ankommende Leitungen, wobei der Steckverbinder (1) und die Anschlußelemente (10) von einem Schirmmantel mit Ausnahme der Steckseite umschlossen sind,
**dadurch gekennzeichnet,**
daß der Schirmmantel aus zumindest einem streifenförmigen, mit Querschlitzen (5) versehenen gefiederten Schirmblech (3) hergestellt ist, daß um den Steckverbinder (1) und die Anschlußelemente (10) überlappend herumgebogen ist, daß die überlappenden Enden (14) des Schirmblechs (3) kontaktgebend miteinander verbunden sind und daß entsprechende Biegekanten (6) des Schirmblechs entlang der sich in der Steckrichtung erstreckenden Seitenkanten des Steckverbinders (1) im Bereich der Querschlitze (5) liegen.

2. Steckverbinder nach Anspruch 1,
**dadurch gekennzeichnet,**
daß das Schirmblech (3) auf der der Steckseite abgewandten Rückseite (12) des Steckverbinders (1) überlappende Bereiche (16) aufweist.

3. Steckverbinder nach Anspruch 1 oder 2,
**dadurch gekennzeichnet,**
daß das Schirmblech (3) im gestreckten Zustand mit einer sich in seiner Längsrichtung erstreckenden Ausbauchung versehen ist, die eine Vielzahl der Querschlitze (5) aufweist, deren Teilungsabstand gleich dem Teilungsabstand von Kontaktfedern (9) des Steckverbinders (1) ist, die auf Kontaktstifte (7) einer Rückwandverdrahtungsplatte (8) aufsteckbar sind.

4. Steckverbinder nach Anspruch 1, 2 oder 3,
**dadurch gekennzeichnet,**
daß die ankommenden Leitungen in einer sich in der Steckrichtung erstreckenden Leiterplatte (2) ausgebildet sind, die mit dem Steckverbinder (1) mechanisch und elektrisch verbunden ist und deren äußere metallisierte Lagen als Erdpotentiallagen ausgebildet sind.

5. Steckverbinder nach Anspruch 4,
**dadurch gekennzeichnet,**
daß die Leiterplatte (2) den Steckverbinder (1) rück- und stirnseitig überragt, daß das Schirmblech (3) eine Freimachung für die Leiterplatte (2) aufweist und daß das Schirmblech (3) mit den Erdpotentiallagen der Leiterplatte kontaktiert ist.

6. Steckverbinder nach Anspruch 4 oder 5,
**dadurch gekennzeichnet,**
daß das Schirmblech (3) aus zwei kappenartigen Teilblechen besteht, die zu beiden Seiten der Leiterplatte (2) an den Steckverbinder (1) angesetzt sind, deren Enden sich zumindest partiell überlappen und miteinander vorzugsweise durch Laserschweißen kontaktiert sind, daß in die Freimachung für die Leiterplatte (2) Einpreßstifte hineinragen, die entlang der Seitenkanten des Schirmblechs (3) freigestanzt sind.

7. Steckverbinder nach Anspruch 6,
**dadurch gekennzeichnet,**
daß die Rückseiten (12) der beiden Teilbleche um den Teilungsabstand des Lochrasters der Leiterplatte versetzt sind.

## Claims

1. Multipole plug connector having plug contact elements (for example 9) and connecting elements (10) on the rear side for incoming leads, the plug connector (1) and the connecting elements (10) being surrounded by a screening jacket, with the exception of the insertion side, characterized in that the screening jacket is produced from at least one feathered screening plate (3) which is in the form of a strip, is provided with lateral slots (5) and is bent around the plug connector (1) and the connecting elements (10) in an overlapping manner, in that the overlapping ends (14) of the screening plate (3) are connected to one another such that they make contact, and in that, in the region of the lateral slots (5), corresponding bending edges (6) of the screening plates (3) lie along the side edges of the plug connector (1) extending in the insertion direction.

2. Plug connector according to Claim 1, characterized in that the screening plate (3) has overlapping regions (16) on the rear side (12) of the plug connector (1), facing away from the insertion side.

3. Plug connector according to Claim 1 or 2, characterized in that, in the extended state, the screening plate (3) is provided with a bulge, which extends in the longitudinal direction of said screening plate (3) and has a large number of lateral slots (5) whose pitch is equal to the pitch of contact springs (9) of the plug connector (1) which can be plugged onto contact pins (7) of a rear-wall wiring board (8).

4. Plug connector according to Claim 1, 2 or 3, characterized in that the incoming leads are constructed in a printed circuit board (2) which extends in the insertion direction and is mechanically and electrically connected to the plug connector (1), and whose outer metallized layers are constructed as earth potential layers.

5. Plug connector according to Claim 4, characterized in that the printed circuit board (2) overhangs the plug connector at the rear and end, in that the screening plate (3) has a recess for the printed circuit board (2), and in that the screening plate (3) makes contact with the earth potential layers of the printed circuit board.

6. Plug connector according to Claim 4 or 5, characterized in that the screening plate (3) comprises two cap-like sub-plates which are placed on the plug connector (6) on both sides of the printed circuit board (2) and whose ends at least partially overlap and make contact with one another, preferably by means of laser welding, and in that insertion pins, which are stamped free along the side edges of the screening plate (3), project into the recess for the printed circuit board (2).

7. Plug connector according to Claim 6, characterized in that the rear sides (12) of the two sub-plates are offset by the pitch of the printed circuit board hole grid.

## Revendications

1. Connecteur multipolaire comportant des éléments de contact à fiches (par exemple 9) et à l'arrière des éléments (10) de raccordement pour des lignes d'arrivée, le connecteur (1) et les éléments (10) de raccordement étant entourés d'une gaine de blindage à l'exception du côté d'enfichage,
caractérisé en ce que
la gaine de blindage est fabriquée en au moins une tôle (3) de blindage, qui a une forme de bande, qui est munie de fentes (5) transversales, qui est empennée et qui, en étant coudée, entoure avec chevauchement le connecteur (1) et les éléments (10) de raccordement, les extrémités (par exemple 14) à chevauchement de la tôle (3) de blindage sont reliées les unes aux autres en donnant un contact et des arêtes (6) correspondantes de coudage de la tôle de blindage se trouvent dans la zone des fentes (5) transversales le long des arêtes latérales du connecteur (1), qui s'étendent dans la direction de l'enfichage.

2. Connecteur suivant la revendication 1,
caractérisé en ce que
la tôle (3) de blindage comporte sur le côté (12) arrière, éloigné du côté d'enfichage, du connecteur (1), des zones (16) de chevauchement.

3. Connecteur suivant la revendication 1 ou 2,
caractérisé en ce que la tôle (3) de blindage est munie, à l'état enfiché, d'un bombement, qui s'étend dans sa direction longitudinale et qui comporte une pluralité de fentes (5) transversales, dont le pas d'écartement est égal au pas d'écartement de ressorts (9) de contact du connecteur (1), qui peuvent être enfichés sur des tiges (7) de contact d'une plaque (8) de câblage de parois arrière.

4. Connecteur suivant la revendication 1, 2 ou 3,
caractérisé en ce que les lignes d'arrivée sont formées dans une plaquette (2) à circuits imprimés, qui s'étend dans la direction d'enfichage, qui est reliée mécaniquement et électriquement au connecteur (1) et dont les couches extérieures métallisées sont formées en tant que couches de potentiel de terre.

5. Connecteur suivant la revendication 4,
caractérisé en ce que la plaquette (2) à circuits imprimés dépasse par l'arrière et par l'avant, du connecteur (1), la tôle (3) de blindage comporte un espace dégagé pour la plaquette (2) à circuits imprimés et la tôle (3) de blindage est en contact avec les couches de potentiel de terre de la plaquette à circuits imprimés.

6. Connecteur suivant la revendication 4 ou 5,
caractérisé en ce que la tôle (3) de blindage est constituée de deux tôles partielles du type capuchon, qui sont fixées des deux côtés de la plaquette (2) à circuits imprimés au connecteur (1), dont les extrémités se chevauchent au moins partiellement et sont en contact l'une à l'autre de préférence par soudure au laser, et des tiges d'enfoncement, qui sont découpées le long des arêtes latérales de la tôle (3) de blindage, pénétrent dans l'espace dégagé destiné à la plaquette (2) à circuits imprimés.

7. Connecteur suivant la revendication 6,
caractérisé en ce que les côtés (12) arrière des deux tôles partielles sont décalés du pas d'écartement du réseau de trous de la plaquette à circuits imprimés.
